# EUROPÄISCHE PATENTSCHRIFT

(11) **EP 1 272 806 B1**
(45) Veröffentlichungstag und Bekanntmachung des Hinweises auf die Patenterteilung: **28.06.2006**
(21) Anmeldenummer: 01919431.5
(22) Anmeldetag: 05.04.2001
(51) Int. Cl.: F42B 12/22, F42C 19/095

(54) **SPLITTERGEFECHTSKOPF ZUR BEKÄMPFUNG TECHNISCHER ZIELE**
FRAGMENTATION WARHEAD FOR COMBAT AGAINST TECHNICAL TARGETS
OGIVE EXPLOSIVE DESTINEE A LUTTER CONTRE LES CIBLES TECHNIQUES

(30) Priorität: 13.04.2000 DE 10018285
(43) Veröffentlichungstag der Anmeldung: 08.01.2003
(73) Patentinhaber: TDW Gesellschaft für Verteidigungstechnische Wirksysteme, 86523 Schrobenhausen (DE)
(72) Erfinder: ARNOLD, Werner, 85051 Ingolstadt (DE)
(74) Vertreter: Hummel, Adam
(86) Internationale Anmeldenummer: PCT/EP2001/003861
(87) Internationale Veröffentlichungsnummer: WO 2001/079780

(56) Entgegenhaltungen:
- DE-A- 19 638 516
- DE-A- 19 917 144
- DE-C- 19 629 389
- FR-A- 2 685 077
- US-A- 3 565 009
- US-A- 3 877 376
- US-A- 5 235 916

## Beschreibung

Die Erfindung betrifft einen Splittergefechtskopf zur Bekämpfung technischer Ziele mit nur einer umlaufenden und die Sprengladung umgebenden splitterbildenden Hülle, welche mit Hilfe am Gefechtskopf angeordneter Mittel entfernbar ist. Ein solcher Splittergefechtskopf gemäβ dem Oberbegriff des Anspruchs 1 ist aus der DE 19629389C1 bekannt.

Das Einsatzfeld heutiger Gefechtsköpfe verändert sich zunehmend. Es werden immer öfter Ziele in urbaner Umgebung ausgewählt, um die gegnerische Infrastruktur zu schwächen. Diese Ziele zeichnen sich durch extreme Nähe zu zivilen und anderen Einrichtungen aus, die nicht oder nur wenig beschädigt werden sollen. Da die bevorzugte Wirkrichtung bauartbedingt vorgegeben ist, bleibt als Möglichkeit zur Reduzierung der Schäden in der Zielumgebung zunächst nur die Beeinflussung der Leistung des Gefechtskopfes. Ein Splittergefechtskopf wirkt üblicherweise radial zu seiner Hauptachse, die erzielbare Wirkung hängt von der Art der erzeugten Splitter ab.

Aus der DE 199 17 144 A1 ist ein Splittergefechtskopf bekannt geworden, bei dem eine außenliegende splitterbildende Hülle mit Hilfe am Gefechtskopf angeordneter Mittel entfernt werden kann, um die Intensität der Einwirkung auf Ziele zu vermindern. Es ist jedoch dabei offen geblieben, in welcher Weise die splitterbildende Hülle, welche die Sprengladung radial umgibt, selbst mit in eine kontrollierte Leistungsminderung einbezogen werden kann.

Die FR 2685077 A1 beschreibt einen Gefechtskopf, bei dem zwei entweder gleichartig oder unterschiedlich vorgekerbte splitterbildende Hüllen ineinander liegend um die Sprengladung herum angeordnet sind. Es sind Antriebsmittel vorgesehen, welche eine gesteuerte Bewegung der beiden Hülle gegeneinander ermöglichen, so dass aufgrund der Verschiebung der Kerben gegeneinander bei Auslösung der Ladung eine einstellbare Größenverteilung der Splitter erzielt werden kann. Eine Verschiebung einer der Hüllen auf der Sprengladung selbst ist nicht vorgesehen und ist in Sinne der zugrundeliegenden Aufgabenstellung auch nicht erwünscht. Eine Anregung zur Leistungsminderung allgemein und darüber hinaus auch zur richtungsabhängigen Leistungsminderung wird nicht gegeben.

Es ist Aufgabe der Erfindung, zusätzlich zur detonativen oder zur deflagrativen Initiierung der Sprengladung eine ebenso wirksame Methode zur kontrollierten Leistungsreduzierung der splitterbildenden Hülle eines Gefechtskopfes anzugeben.

Die Aufgabe wird in einfacher Weise durch die in den Ansprüchen 1 und 9 wiedergegebenen Merkmale gelöst. Vorteilhafte Ausführungen der Erfindung sind in den jeweils nachgeordneten Ansprüchen beschrieben.

Der besondere Vorteil der Erfindung besteht darin, dass nach der Verschiebung oder Verdrehung wenigstens eines Teils der splitterbildenden Hülle des Gefechtskopfes dort die Splitterwirkung entfällt. Darüber hinaus zerlegen sich unverdämmte Bereiche von Sprengladungen bei beginnender Reaktion aufgrund der sich bildenden Gase und Drücke schneller und können somit zumindest dort nicht mehr in eine Detonation übergehen.

Eine sich entwickelnde Deflagration wird dahingehend unterstützt, dass bei einer fehlenden Verdämmung die Wahrscheinlichkeit für den Übergang zu einer Detonation verringert wird. Deflagrierende Ladungen erzeugen auch Druckwellen, die Splitterhüllen zerlegen können. Die Geschwindigkeit, die Größe und die ballistische Leistung dieser Splitter ist zwar weitaus geringer als bei einer Detonation, aber es kommt dennoch zu einer Art unerwünschtem Trümmerwurf. Mittels der Verschiebung/Verdrehung der splitterbildenden Hülle wird vorteilhafterweise der Trümmerwurf unterbunden und die ungewollte kolaterale Leistung der Sprengladung weiter reduziert.

Mittels Verschiebung von mindestens einem Sektor der splitterbildenden Hülle und mittels gezielter Zündung einzelner Sprengstoffsektionen kann die Splitterleistung in Zielrichtung erhöht und gleichzeitig die verbleibende Blastleistung in Kolateralrichtung vermindert werden.

Ausführungsbeispiele der Erfindung sind in der Zeichnung schematisch vereinfacht dargestellt und werden nachfolgend näher beschrieben. Es zeigen:
- Fig. 1: einen Schnitt durch eine Sprengladung mit einer verschiebbaren splitterbildenden Hülle mit detonativer (2) und deflagrativer (3) Initiierung,
- Fig. 2: alternative Ausführungen verschiebbaren Sektoren der splitterbildenden Hülle und mit detonativer Initiierung (2),
- Fig. 3: eine Variante zu Fig. 2 mit einzeln ansteuerbarer Zündung von Sprengladungssektoren.

Die Fig. 1 zeigt stark vereinfacht einen Schnitt durch die Sprengladung 1 eines Gefechtskopfes. Die Sprengladung besteht hierbei homogen oder geschichtet aus einem bekannten Sprengstoff und wird über eine konventionelle Zündkette 2, die im Ausführungsbeispiel zweistufig ausgeführt ist und in der Zeichnung an der rechten Stirnseite angeordnet ist, detonativ initiiert. Die Sprengladung 1 ist von einem dünnen Mantel 6 aus Metall oder Kunststoff umgeben. Auf der Außenseite des Mantels ist eine umlaufende splitterbildende Hülle 4 vorgesehen, die mittels eines nicht näher dargestellten Antriebs gleitend auf dem Mantel 6 verschoben oder verdreht werden kann.

Die Hülle zerlegt sich je nach ihrer Bauweise bei der Detonation der Sprengladung in kleinere, mittlere oder größere Splitter, die radial beschleunigt werden. Im Fall der alleinigen Initiierung der Sprengladung 1 durch die Zündkette 2 und ohne Einleitung weiterer Maßnahmen zur Leistungsbeeinflussung wird die gesamte Ladung detonativ umgesetzt und die gesamte Hülle 4 wird als sich radial ausbreitende Splitterwolke wirksam werden. Bereits in diesem Anwendungsfall kann die Wirkung der erfindungsgemäßen kontrollierten Leistungssteuerung der Splitterbildung genutzt werden. Entsprechend Figur 1 wird dazu die splitterbildende Hülle 4 vor der Initiierung durch die Zündkette 2 ganz oder teilweise verschoben 7. Dadurch wird die erzeugbare Splittermenge auf denjenigen Teil der Hülle 4 beschränkt, der die Sprengladung 1 unmittelbar umgibt. Um eine Richtwirkung zu erzielen wird, wie in Figur 2 gezeigt, nur ein Teil der splitterbildenden Hülle 4 verschoben. Mittels Drehung der splitterbildenden Hülle können im Rahmen der Erfindung ähnliche Effekte erzielt werden. Erfolgt die Einleitung der Zündung außermittig (in Figur 3 dargestellt), so kann die Richtwirkung in Zielrichtung verstärkt und die Blastwirkung in der Gegenrichtung verringert werden.

Im Ausführungsbeispiel ist der Zündkette 2 eine weitere deflagrative Zündkette 3 an der gegenüberliegenden Stirnseite der Sprengladung 1 entgegengerichtet. Alternativ kann auch eine splitter- oder projektilbildende Ladung, die in Achsrichtung wirkt (z.B. eine oder mehrere kleine Hohlladungen), eingesetzt werden, die dann den Teil der Ladung 1, der nicht von der Hülle 4 bedeckt ist, mechanisch entfernt. Der beispielsweise vom Stachel der Hohlladung 3 beeinflusste Anteil der Sprengladung 1 wird nur soweit mechanisch zerlegt oder zermürbt, dass er selbst bei anschließender detonativer Initiierung durch die Zündkette 2 nicht mehr detonativ reagiert. Bei beispielsweise etwa gleichzeitiger Initiierung der Zündkette 2 und der weiteren Ladung 3 laufen die erzeugten Detonations- bzw. Wirkungsfronten aufeinander zu und treffen sich etwa in der Mitte der Sprengladung 1 bei der gestrichelt dargestellten Linie 5. Der rechte Teil der Sprengladung 1 wird detonativ umgesetzt. Der linke Teil ist infolge der Wirkung der Hohlladung 3 detonativ unwirksam. Durch zeitliche Abstimmung zwischen der detonativen Initiierung durch Zündkette 2 und der deflagrativen Initüerung oder mechanischen Zerlegung durch die Zündkette/Ladung 3 lässt sich eine frei wählbare Leistung des Gefechtskopfes von 0 bis 100 % einstellen.

Zur Vermeidung von Kolateralschäden oder zur Anpassung der Wirkung der erzeugten Splitter des Gefechtskopfes kann gemäß der Erfindung die splittererzeugende Hülle 4 gegenüber der Sprengladung derart verschoben oder verdreht werden, dass ein zwischen 0 und 100% wählbarer Anteil der splitterbildenden Hülle wirksam wird. In der Regel wird die splitterbildende Hülle 4 soweit verschoben, dass nur der über dem detonativ umgesetzten Anteil der Sprengladung (rechts der gestrichelten Linie 5) befindliche Teil der splitterbildenden Hülle 4 wirksam bleibt. Der deflagrativ sich abbauende oder mechanisch zerlegbare Teil der Sprengladung wird hierbei unterstützt, da dieser sich unverdämmt leichter mechanisch entfernen lässt und auch nicht dazu neigt, in eine detonative Umsetzung überzugehen.

Die Verschiebung der splitterbildenden Hülle 4 im Ausführungsbeispiel kann zu verschiedenen Zeitpunkten und mit Hilfe unterschiedlicher Antriebsmittel erfolgen. Es ist denkbar, bereits vor dem Start des den Gefechtskopf tragenden Fluggeräts beispielsweise manuell eine entsprechende Voreinstellung auszuführen. Während des Fluges zum Ziel kann die Verschiebung beispielsweise mit Hilfe einer vorgespannten Federeinrichtung bis zum gewünschten Grad der Verschiebung durchgeführt werden. Soll die Verschiebung erst in Zielnähe ausgeführt werden, so ist die Verwendung eines motorischen Antriebes, insbesondere eines Elektromotors oder Schrittmotors, möglich. Für sehr schnelle Bewegung der splitterbildenden Hülle eignen sich pyrotechnische Antriebe wie Gasgeneratoren, Treibladungen oder auch detonativ umsetzbare Sprengladungen.

Es ist für eine Reihe von Anwendungsfällen sinnvoll, die gesamte Hülle 4 über der Sprengladung zu verschieben oder mit einer schraubenförmigen Bewegung zu verdrehen und gleichzeitig neu zu positionieren. Ebenso gut kann auch nur ein ringförmiger Teil der Hülle 4 verschoben oder verdreht werden. Schließlich ist es gemäß Figur 2 und 3 vorteilhaft, einen oder mehrere von die Hülle unterteilenden Sektoren 4a zu verschieben. Damit lässt sich in azimutaler Richtung die Wirkung der erzeugten Splitter dosieren. In diesem Anwendungsfall wird die homogene Ladung 1 nur mit einer detonativen Zündkette 2 ausgestattet. Im Extremfall wird nur ein Sektor der Hülle über der Sprengladung belassen, wodurch die Splitterwirkung sich auf einen engen Winkelbereich beschränkt. Hiermit lässt sich auch eine gezielte Initiierung der den Sektoren der Hülle 4 zugeordneten Teilbereiche der Sprengladung 1 gemäß Figur 3 vorteilhaft verbinden. Hier wird die detonative Zündkette 2 durch eine Sicherungsvorrichtung 2a ersetzt. Ausgehend von dieser gemeinsamen Sicherungsvorrichtung 2a werden jeweils den Teilbereichen der Sprengladung 1 zugeordnete Zündleitungen 2b mit jeweils eigenen Zündketten 2c, bestehend aus einem Detonator und einem Zündverstärker, verwendet. Auf diese Weise erhöht sich die Splitterleistung in Zielrichtung und es vermindert sich gleichzeitig die verbleibende Blastleistung in der Kolateralrichtung.

## Patentansprüche

1. Splittergefechtskopf zur Bekämpfung technischer Ziele mit nur einer umlaufenden und die Sprengladung (1) umgebenden splitterbildenden Hülle (4), welche mit Hilfe am Gefechtskopf angeordneter Mittel entfernbar ist, **dadurch gekennzeichnet, dass** die gesamte splitterbildende Hülle (4) oder wenigstens ein ringförmiger oder ein sektorförmiger Teil davon auf der Oberfläche der Sprengladung (1) mittels Verschieben order Verdrehen wirkverändernd und leistungsmindernd umpositionierbar ist.

2. Splittergefechtskopf nach Anspruch 1, **dadurch gekennzeichnet, dass** die Umpositionierung (7) wenigstens eines Teils der splitterbildenden Hülle (4) vor dem Start oder Abwurf des den Gefechtskopf tragenden Fluggeräts erfolgt.

3. Splittergefechtskopf nach Anspruch 1 oder 2, **dadurch gekennzeichnet, dass** die Umpositionierung (7) wenigstens eines Teils der splitterbildenden Hülle (4) während der Anflugphase auf ein Ziel erfolgt.

4. Splittergefechtskopf nach wenigstens einem der Ansprüche 1 bis 3, **dadurch gekennzeichnet, dass** der Antrieb des umzupositionierenden Teils der splitterbildenden Hülle (4, 4a) über ein vorgespanntes System erfolgt.

5. Splittergefechtskopf nach wenigstens einem der Ansprüche 1 bis 3, **dadurch gekennzeichnet, dass** der Antrieb des umzupositionierenden Teils der splitterbildenden Hülle (4, 4a) über mindestens einen Motor, insbesondere über einen Elektromotor, erfolgt.

6. Splittergefechtskopf nach wenigstens einem der Ansprüche 1 bis 3, **dadurch gekennzeichnet, dass** der Antrieb des umzupositionierenden Teils der splitterbildenden Hülle (4, 4a) mit Hilfe pyrotechnischer Mittel erfolgt.

7. Splittergefechtskopf nach Anspruch 1, **dadurch gekennzeichnet, dass** die Sprengladung (1) mit Hilfe mehrerer gezielt ansteuerbarer Zündeinrichtungen (2b, 2c) initiierbar ist.

8. Splittergefechtskopf nach Anspruch 7, **dadurch gekennzeichnet, dass** die Zündeinrichtungen (2b, 2c) über eine gemeinsame Sicherungsvorrichtung (2a) ansteuerbar sind.

9. Splittergefechtskopf nach wenigstens einem der Ansprüche 1 bis 8, **dadurch gekennzeichnet, dass** die Sprengladung (1) gegenläufig zur Einleitung der detonativen Initiierung (2) mit Hilfe eines oder mehrerer detonativer Mittel (3) mit niedrigerer Leistung kontrolliert in ihrer Wirkung verminderbar oder zerstörbar ist und dass die gesamte splitterbildende Hülle (4) oder wenigstens ein ringförmiger oder ein sektorförmiger Teil davon auf der Oberfläche der Sprengladung (1) wirkverändernd umpositionierbar ist.

10. Splittergefechtskopf nach Anspruch 9, **dadurch gekennzeichnet, dass** der mittels Umpositionierung wenigstens eines Teils der splitterbildenden Hülle (4) freigelegte Anteil (1a) der Sprengladungsoberfläche mit dem mittels Deflagration umgesetzten Anteil der Sprengladung (1) übereinstimmt.

## Claims

1. A fragmentation warhead for combat against technical targets, having only one circumferential fragment-forming casing (4), which surrounds the explosive charge (1) and can be removed with the aid of a means arranged on the warhead, **characterised in that** the entire fragment-forming casing (4) or at least an annular or sector-shaped part thereof can be repositioned on the surface of the explosive charge (1) by displacement or rotation to alter the effect and reduce the power.

2. A fragmentation warhead according to Claim 1, **characterised in that** the repositioning (7) of at least part of the fragment-forming casing (4) is effected before the start or launch of the aircraft carrying the warhead.

3. A fragmentation warhead according to Claim 1 or 2, **characterised in that** the repositioning (7) of at least part of the fragment-forming casing (4) is effected during the approach phase towards a target.

4. A fragmentation warhead according to at least one of Claims 1 to 3, **characterised in that** the part of the fragment-forming casing (4, 4a) which is to be repositioned is driven by way of a prestressed system.

5. A fragmentation warhead according to at least one of Claims 1 to 3, **characterised in that** the part of the fragment-forming casing (4, 4a) which is to be repositioned is driven by way of at least one motor, particularly by way of an electric motor.

6. A fragmentation warhead according to at least one of Claims 1 to 3, **characterised in that** the part of the fragment-forming casing (4, 4a) which is to be repositioned is driven with the aid of pyrotechnic means.

7. A fragmentation warhead according to Claim 1, **characterised in that** the explosive charge (1) can be initiated with the aid of a plurality of specifically controllable ignition devices (2b, 2c).

8. A fragmentation warhead according to Claim 7, **characterised in that** the ignition devices (2b, 2c) can be controlled by way of a common safety device (2a).

9. A fragmentation warhead according to at least one of Claims 1 to 8, **characterised in that** it is possible to reduce the effect of, or destroy, the explosive charge (1) in a controlled manner in the opposite direction to the start of the detonation initiation (2) with the aid of one or more detonation means (3) of lesser power, and **in that** the entire fragment-forming casing (4), or at least an annular or sector-shaped part thereof, can be repositioned on the surface of the explosive charge (1) to alter the effect.

10. A fragmentation warhead according to Claim 9, **characterised in that** the proportion (1a) of the explosive charge surface which is exposed by repositioning at least part of the fragment-forming casing (4) corresponds to the proportion of the explosive charge (1) which undergoes the deflagration reaction.

## Revendications

1. Ogive explosive destinée à lutter contre des cibles industrielles, comprenant uniquement un capot (4) périphérique formateur d'éclats, qui entoure la charge explosive (1) et peut être éliminé à l'aide de moyens disposés sur l'ogive, **caractérisée en ce que** l'ensemble du capot (4) formateur d'éclats ou au moins une partie annulaire ou en forme de secteur de ce dernier est positionnable par déplacement ou rotation sur la surface de la charge explosive (1) en modification active et réduction de puissance.

2. Ogive explosive suivant la revendication 1, **caractérisée en ce que** le repositionnement (7) d'au moins une partie du capot (4) formateur d'éclats s'effectue avant le départ ou le lancement du missile supportant l'ogive.

3. Ogive explosive suivant l'une des revendications 1 et 2, **caractérisée en ce que** le repositionnement (7) d'au moins une partie du capot (4) formateur d'éclats s'effectue pendant la phase d'approche sur une cible.

4. Ogive explosive suivant l'une au moins des revendications 1 à 3, **caractérisée en ce que** l'entraînement de la partie à repositionner du capot (4, 4a) formateur d'éclats s'effectue par l'intermédiaire d'un système précontraint.

5. Ogive explosive suivant l'une au moins des revendications 1 à 3, **caractérisée en ce que** l'entraînement de la partie à repositionner du capot (4, 4a) formateur d'éclats s'effectue par l'intermédiaire d'au moins un moteur, en particulier un moteur électrique.

6. Ogive explosive suivant l'une au moins des revendications 1 à 3, **caractérisée en ce que** l'entraînement de la partie à repositionner du capot (4, 4a) formateur d'éclats s'effectue à l'aide de moyens pyrotechniques.

7. Ogive explosive suivant la revendication 1, **caractérisée en ce que** la charge explosive (1) est amorcée à l'aide de plusieurs dispositifs d'allumage (2b, 2c) commandés de façon ciblée.

8. Ogive explosive suivant la revendication 7, **caractérisée en ce que** les dispositifs d'allumage (2b, 2c) peuvent être commandés par un dispositif de sécurité commun (2a).

9. Ogive explosive suivant l'une au moins des revendications 1 à 8, **caractérisée en ce que** la charge explosive (1) peut être réduite ou détruite de façon contrôlée dans son effet en sens contraire du déclenchement de l'amorçage de détonation (2) à l'aide d'un ou de plusieurs moyens détonants (3) de puissance inférieure, et que l'ensemble du capot (4) formateur d'éclats ou au moins une partie annulaire ou en forme de secteur de ce dernier peut être repositionnée sur la surface de la charge explosive (1) en modifiant l'action.

10. Ogive explosive suivant la revendication 9, **caractérisée en ce que** la part (1a) de la surface de la charge explosive, dégagée par repositionnement d'au moins une partie du capot (4) formateur d'éclats, coïncide avec la part de la charge explosive (1) transformée par déflagration.
